# FASCICULE DE BREVET EUROPEEN

(11) **EP 0 147 340 B1**
(45) Date de publication et mention de la délivrance du brevet: **29.07.1987**
(21) Numéro de dépôt: 84420206.9
(22) Date de dépôt: 11.12.1984
(51) Int. Cl.: F24C 7/06, F24C 15/24

(54) **Générateur électrique de rayons infra-rouges**
Elektrischer Infrarot-Strahlungsgenerator
Electric generator for infra-red radiation

(30) Priorité: 12.12.1983 FR 8320081
(43) Date de publication de la demande: 03.07.1985
(73) Titulaire: A.C.I.R. Société dite, F-69580 Sathonay Camp (FR)
(72) Inventeur: Trambouze, Yves, F-69002 Lyon (FR); Charmes Michel Ces Les Battières, F-69005 Lyon (FR)
(74) Mandataire: Karmin, Roger

## Description

La présente invention est relative à des perfectionnements apportés aux générateurs électriques de rayons infra-rouges.

Les appareils du genre en question, qui sont bien connus dans la pratique, sont réalisés soit sous la forme d'un filament nu sous vide ou non, ou enrobé de matière réfractaire, soit sous la forme d'un dépôt de surface d'une matière élec- trorésistante sur un isolant électrique de manière qu'il soit capable d'atteindre une température comprise entre 1 000 et 2 500 °C par circulation d'un courant électrique. Ce générateur émet des rayons infra-rouges de faible longueur d'onde, c'est-à-dire dont la majorité de l'émission se situe entre 0,75 et 3 microns.

On utilise de tels générateurs électriques soit comme chauffage électrique, soit encore comme chauffage industriel, par exemple pour traiter le revêtement d'un support tel qu'une peinture en vue de sa cuisson.

On s'est aperçu que les matières à traiter sont beaucoup plus transparentes aux rayons infra-rouges courts qui traversent donc le revêtement considéré, si bien qu'il n'est pas traité dans toute son épaisseur.

On sait d'autre part que pour traiter convenablement toute l'epaisseur d'un revêtement, il est nécessaire d'émettre un spectre de rayons infra-rouges large, c'est-à-dire dont les longueurs d'onde varient d'environ 0,75 à 10 microns.

Dans le document FR-A- 2 446 444 il est décrit un appareil de chauffage à rayons infra-rouges comportant un caisson renfermant au moins un tube émetteur de tels rayons, ledit caisson étant fermé vers l'avant par un morceau du tissu de silice. Cet écran favorise la diffusion de la chaleur et assure une protection de l'émetteur électrique.

Le document en question ne révèle pas que l'écran de silice constitue un réémetteur de rayons infra-rouges à des longueurs d'onde différentes de celles des émetteurs, et.que cet écran est perméable aux rayons infra-rouges émis par ce dernier.

Les perfectionnements qui font l'objet de la présente invention visent à réaliser un épurateur atmosphérique fonctionnant en même temps qu'il émet des rayons infra-rouges à large spectre.

A cet effet, on associe tout d'abord à un émetteur électrique usuel placé devant un réflecteur, un support réfractaire à la chaleur, possédant une transparence aux rayons infra-rouges émis par l'émetteur, ledit support étant porté à une température à laquelle il émet des rayons infra-rouges de longueurs d'ondes plus importantes que celles des rayons de l'émetteur lui-même.

Conformément à l'invention le support réfractaire constitue un écran catalytique permettant d'oxyder les vapeurs de gaz combustibles venant à son contact.

Si l'échauffement des corps placés sous l'action du générateur suivant l'invention produit une évaporation de solvant ou autre gaz inflammable, ils sont oxydés au niveau du support catalytique avant leur échauffement à la température d'auto- inflammation. On obtient donc un générateur électrique pouvant fonctionner en atmosphère explosive et qui, par oxydation des gaz combustibles au contact du catalyseur permet une épuration de l'atmosphère en question.

Bien entendu, ce fonctionnement en épuration correspond aussi à l'oxydation de tout gaz combustible se trouvant dans l'atmosphère chauffée.

Le dessin annexé, donné à titre d'exemple, permettra de mieux comprendre l'invention, les caractéristiques qu'elle présente et les avantages qu'elle est susceptible de procurer :
Figure 1 est une vue éclatée d'un générateur dans lequel le support réfractaire à la chaleur est imprégné d'au moins un catalyseur.
Figure 2 est une coupe transversale d'un générateur électrique tel qu'illustré en fig. 1.

Le générateur illustré en fig. 1 comprend essentiellement un appareil usuel 1 formé d'un boîtier 2 dans lequel sont situés deux émetteurs de rayons infra-rouges qu'on a référencés 3 et 4. Ces émetteurs peuvent être réalisés soit au moyen d'un filament de tungstène disposé dans une enveloppe de quartz à l'air libre ou sous vide, soit à l'aide de lampes électriques, soit sous la forme d'une résistance électrique blindée, c'est-à-dire composée d'un filament enrobé par la magnésie dans une enveloppe métallique, soit d'un dépôt électrorésistant recouvrant un isolant électrique. Dans l'exemple représenté, les émetteurs 3 et 4 sont constitués par ce qu'on appelle dans la technique un tube à quartz capable d'atteindre une température d'environ 2 500 °C lorsqu'il est parcouru par un courant électrique. Les deux émetteurs sont chacun placés devant un réflecteur 5 respectivement 6, de forme appropriée et réalisés en une matière présentant les qualités nécessaires pour réfléchir les rayons infra-rouges. Il n'est pas utile de décrire plus dans le détail un tel appareil qu'on peut se procurer dans le commerce, qu'il soit à simple ou à multiples émetteurs.

On protège le boîtier 2 au moyen d'un support réfractaire à la chaleur affecté de la référence générale 7. Ce support est établi sous la forme d'un écran 8 de matière réfractaire telle que par exemple la silice, l'alumine, la zircone, ledit écran se présentant sous la forme d'un rectangle dont les dimensions correspondent à celle de l'ouverture du boîtier 2. Cet écran est limité par deux grilles 9 qui sont associées à des ailes 10, 11 qui viennent chevaucher le boîtier 2 à la manière d'un couvercle, comme illustré en fig. 2. Bien entendu, la matière choisie pour réaliser l'écran 8 possède une transparence aux rayons infra-rouges émis par les émetteurs 3 et 4.

En effet, lesdits émetteurs engendrent des rayons infra-rouges de faible longueur d'onde, c'est-à-dire comprise entre 0,75 et 3 microns (majorité de l'émission) qui traversent l'écran 8 tout en l'échauffant de manière à augmenter très sensiblement sa température. De cette façon, l'écran 8 est porté à une température comprise entre 400 et 1 000° C, de telle sorte qu'il émet un rayonnement infra-rouge propre dont les longueurs d'ondes sont supérieures à celles des émetteurs 3 et 4. Ainsi, l'addition du rayonnement émis par ces derniers et traversant en partie l'écran 8 et du rayonnement propre a celui-ci, permet d'obtenir une dissipation de l'énergie rayonnée sur un large spectre infra-rouge.

D'une façon générale, comme la matière qui doit être traitée est beaucoup plus transparente aux infra-rouges courts qu'aux infra-rouges moyens, les premiers pénètrent dans la matière en question, alors que les seconds se cantonnent à une action en surface. L'émission d'un spectre large permet une action dans toute l'épaisseur de la matière.

Conformément à l'invention, on imprègne l'écran 8 en surface ou dans la masse d'au moins un catalyseur tel que le platine, le paladium, le nickel, le fer etc... ou des mélanges de ces métaux. Dans ces conditions, l'élévation de température de l'écran 8 dûe aux infra-rouges courts provenant des émetteurs 3 et 4 permet de faire fonctionner l'écran 8 en véritable support catalytique au contact des gaz et vapeurs combustibles contenus dans l'atmosphère chauffée. Dans ces conditions, ceux-ci sont oxydés par ledit support et l'on obtient ainsi un épurateur d'atmosphère.

Le boîtier 2 de l'appareil suivant l'invention est associée à un conduit 12 aboutissant dans l'espace 13 situé à l'arrière des réflecteurs 5 et 6. Ceux-ci comportent des ouies longitudinales 5a, 6a mettant en communication l'espace 13 et les compartiments déterminés entre chaque déflecteur et l'écran 8.

Bien entendu, l'épurateur peut fonctionner par convection naturelle, c'est-à-dire par simple contact des gaz combustibles avec l'écran catalytique ou par convection forcée comme on l'a montré, c'est-à-dire en aspirant dans la canalisation 12 de manière que les gaz et vapeurs combustibles contenus dans l'atmosphère chauffée traversent le support catalityque dans le sens des flèches en pointillés. On peut aussi inverser le flux avec le même objectif, mais en obtenant un refroidissement amélioré (de la) ou des sources de rayons d'infra-rouges. Ainsi, les gaz ou vapeurs sont aspirés avec l'air contenu dans l'atmosphère, chauffés et envoyés sous pression dans l'appareil afin de traverser l'écran de l'intérieur vers l'extérieur dans le sens des flèches en traits continus en fig. 2.

## Revendications

1. Générateur électrique de rayons infra-rouges du genre comportant au moins un émetteur électrique (3, 4) de tels rayons placé devant un réflecteur (5, 6), un écran réfractaire à la chaleur (8) possédant une transparence aux rayons infra-rouges émis par l'émetteur (3, 4) étant placé à l'avant de l'émetteur afin d'être porté à une température à laquelle il émet des rayons infra-rouges de longueurs d'ondes plus importantes afin de constituer avec l'émetteur (3, 4) un générateur à spectre infra-rouge large, caractérisé en ce que le support réfractaire (8) constitue un écran catalytique permettant d'oxyder les vapeurs de gaz combustibles venant à son contact.

2. Générateur électrique suivant la revendication 1, caractérisé en ce que l'espace (12) situé entre le support catalytique (8) et l'émetteur électrique (3, 4) de rayons infra-rouges est mis en dépression afin de faire traverser ledit support par les gaz ou vapeurs combustibles se trouvant dans l'atmosphère chauffée.

3. Générateur électrique suivant la revendication 1, caractérisé en ce que l'air contenu dans l'atmosphère chauffée est envoyé sous pression dans l'espace compris entre le support catalytique (8) et l'émetteur (3, 4) afin que les gaz ou vapeurs dont il est chargé traversent ledit support (8) pour être oxydés.

## Claims

1. Electric generator for infra-red radiation of the type comprising at least one electric radiator (3, 4) disposed in front of a reflector (5, 6), a heat- resistant screen (8) having transparency to the infra-red radiation emitted by the radiator (3, 4) being disposed in front of the radiator in order to be raised to a temperature at which it emits infra-red radiation of higher wavelenghts in order to constitute with the radiator (3, 4) a wide infra-red spectrum generator, characterised in that the refractory support (8) comprises a catalytic screen capable of oxidising vapours of combustible gases coming into contact with it.

2. Electric generator according to claim 1, characterised in that the space disposed between the catalytic support (8) and the electric radiator (3, 4) of infra-red radiation is placed under reduced pressure in order to make the support to be penetrated by combustible gases or vapours present in the heated atmosphere.

3. Electric generator according to claim 1, characterised in that the air contained in the heated atmosphere is supplied under pressure into the space comprised between the catalytic support (8) and the radiator (3, 4) in order that the entrained gases or vapours penetrate the said support (8) so as to be oxidised.

## Patentansprüche

1. Elektrischer Infrarot-Strahlungsgenerator mit mindestens einem elektrischem Infrarot-Strahlungssender (3, 4), vor einem Reflektor (5, 6) angebracht, wobei der für die durch den Sender (3, 4) erzeugten Infrarot-Strahlen durchlässige und hitzebeständige Schirm (8) vor dem Sender angebracht is, um auf eine solche Temperatur gebracht zu werden, dass er Infrarotstrahlen mit grösserer Wellenlänge erzeugt, um mit dem Sender (3, 4) einen breitspektralen Infrarot-Strahlungsgenerator zu bilden, dadurch gekennzeichnet, dass der hitzebeständige Träger (8) einen katalytischen Schirm bildet, der die Oxydierung ihn berührender brennbarer Gase oder Dämpfe ermöglicht.

2. Elektrischer Infrarot-Strahlungsgenerator entsprechend dem Anspruch 1, dadurch gekennzeichnet, dass der Raum (12) zwischen dem katalytischen Träger (8) und dem elektrischen Infrarotsender (3, 4) unter Unterdruck gesetzt wird, um den genannten Träger von sich in der erhitzten Luft befindlichen brennbaren Gase oder Dämpfe von sich in der erhitzten Luft befindlichen brennbaren Gase oder Dämpfe zu durchströmen.

3. Elektrischer Infrarot-Strahlungsgenerator entsprechend dem Anspruch 1, dadurch gekennzeichnet, dass die in der erhitzten Atmosphäre enthaltene Luft unter Druck in den Raum zwischen dem katalytischen Träger (8) und dem Sender (3, 4) geführt wird, damit die in ihr enthaltenen Gase oder Dämpfe den gesagten Träger (8) durchströmen, und oxydiert werden.
